# FASCICULE DE BREVET EUROPEEN

(11) **EP 0 583 525 B1**
(45) Date de publication et mention de la délivrance du brevet: **25.05.1994**
(21) Numéro de dépôt: 92402285.8
(22) Date de dépôt: 13.08.1992
(51) Int. Cl.: F24H 1/40

(54) **Chaudière à gaz à tubes d'eau**
Gasbetriebener Wasserrohrkessel
Gas fired water-tube boiler

(43) Date de publication de la demande: 23.02.1994
(73) Titulaire: Vidalenq, Maurice, F-93300 Aubervilliers (FR)
(72) Inventeur: Vidalenq, Maurice, F-93300 Aubervilliers (FR)
(74) Mandataire: Lefebure, Gérard

(56) Documents cités:
- EP-A- 0 390 656
- CH-A- 592 850
- FR-A- 1 314 175
- FR-A- 1 440 070

## Description

La présente invention concerne une chaudière du type comprenant un caisson sensiblement parallélépipédique, dans lequel sont montés un foyer et un ensemble de tubes verticaux qui servent de surface de chauffe et d'échange de chaleur entre le foyer et l'eau à chauffer circulant dans les tubes, et comprenant en outre deux collecteurs respectivement supérieur et inférieur, dans lesquels débouchent les tubes à leurs extrémités, un conduit d'arrivée d'eau à chauffer et un conduit de départ d'eau chaude, ledit foyer comportant un brûleur à gaz présentant un grand nombre d'ajutages orientés horizontalement vers lesdits tubes, un espace étant ménagé entre des tubes extérieurs dudit ensemble de tubes et la paroi verticale du caisson pour collecter les fumées et gaz brûlés après leur passage entre lesdits tubes, les fumées étant évacuées à travers une buse raccordée à ladite paroi du caisson.

Une chaudière connue de ce type est décrite par exemple dans EP-A-0 390 656. Les figures 1 et 2 des dessins annexés montrent schématiquement, respectivement en coupe verticale et en coupe horizontale, une chaudière connue du type sus-indiqué. Dans les figures 1 et 2, le chiffre 1 désigne le caisson de la chaudière, le chiffre 2 désigne d'une manière générale le foyer de la chaudière et le chiffre 3 désigne des tubes verticaux, qui sont parcourus par l'eau à chauffer et qui sont raccordés, à leurs extrémités, à un collecteur supérieur 4 et à un collecteur inférieur 5. Les chiffres 6 et 7 désignent respectivement un conduit d'arrivée d'eau à chauffer et un conduit de départ d'eau chaude, qui sont tous les deux raccordés au collecteur supérieur 4 dans le cas de la chaudière connue du EP-A-0 390 656, où l'eau circule dans les tubes 3 par un effet de thermosiphon. Le chiffre 9 désigne l'espace dans lequel les gaz brûlés et les fumées sont collectés après leur passage entre les tubes 3; le chiffre 11 désigne la buse d'évacuation des fumées et le chiffre 12 désigne un ventilateur d'extraction des fumées, dont l'orifice d'aspiration est raccordé à la buse 11 et dont l'orifice de refoulement est raccordé à une cheminée ou autre conduit d'évacuation non représenté.

Dans cette chaudière connue, les tubes 3 sont répartis en deux groupes espacés de tubes, entre lesquels est disposé le brûleur à gaz 8 comme montré dans les figures 1 et 2. Le brûleur 8 comporte deux faces opposées dans chacune desquelles sont formés un grand nombre d'ajutages qui, lorsque le brûleur est allumé, projette un grand nombre de flammes 13 en gros horizontalement en direction des tubes 3 de chacun des deux groupes. Une partie de la paroi verticale du caisson 1 et une cloison interne 14 obligent les gaz brûlés à passer entre les tubes 3. Après être passés entre les tubes 3, les gaz brûlés sont encore à une température relativement élevée, de l'ordre de 160°C. Ceci oblige à prévoir une isolation thermique 15 tout autour de la paroi verticale du caisson 1. Une telle isolation augmente sensiblement le coût de fabrication de la chaudière.

La présente invention a donc pour but de fournir une chaudière du type sus-indiqué, dans laquelle l'isolation peut être supprimée ou en grande partie réduite.

A cet effet, la chaudière selon la présente invention est caractérisée en ce que, sur un premier côté du caisson et sur la majeure partie des deuxième et troisième côtés du caisson adjacents au premier côté, la paroi verticale du caisson est formée par une série de tubes faisant partie dudit ensemble de tubes, chaque intervalle entre des tubes adjacents de ladite série de tubes étant aussi petit que possible et rendu hermétique au gaz, en ce que, sur le quatrième côté du caisson opposé au premier côté et sur les parties restantes des deuxième et troisième côtés, la paroi verticale du caisson est formée par une tôle dont les bords verticaux d'extrémité sont raccordés, de manière étanche au gaz, aux tubes extrêmes de ladite série de tubes, en ce que la buse d'évacuation des fumées est raccordée à ladite tôle sur le quatrième côté du caisson, en ce que le restant des tubes dudit ensemble de tubes est arrangé en plusieurs colonnes de tubes disposées parallèlement au quatrième côté du caisson, en ce que ledit espace collecteur de fumées est aménagé entre cet arrangement de tubes et la tôle du quatrième côté du caisson, et en ce que le brûleur est disposé dans le foyer, qui est aménagé entre ledit arrangement de tubes et les tubes formant le premier côté du caisson, les ajutages du brûleur étant dirigés vers ledit arrangement de tubes.

Avec une telle construction, il n'est pas indispensable de prévoir une isolation à l'extérieur des tubes formant une partie de la paroi verticale du caisson de la chaudière. En effet, la surface externe de ces tubes, qui forme la surface extérieure du caisson, est à la température de l'eau qui circule dans ces tubes, donc à une température qui est nettement inférieure à 100°. D'autre part, à puissance égale des chaudières, l'arrangement de tubes de la chaudière de la présente invention comportera en général un nombre de colonnes plus grand que celui de chaque groupe de tubes de la chaudière connue. Autrement dit, dans la chaudière de la présente invention les gaz chauds du brûleur doivent traverser un paquet ou nappe de tubes plus épais que dans la chaudière connue. Dans ces conditions, les gaz brûlés arrivant dans l'espace collecteur de fumées après être passés entre les tubes auront cédé une quantité de chaleur plus importante et auront donc une température plus basse dans la chaudière de la présente invention que dans la chaudière connue. En conséquence, il n'est plus indispensable de prévoir une isolation à l'extérieur de la tôle formant le collecteur de fumées ou, si une isolation est prévue, elle peut être beaucoup plus légère que dans la chaudière connue et, en outre, il n'est pas nécessaire de la prévoir sur la totalité de la paroi verticale du caisson.

En outre la disposition des tubes conformément à la présente invention permet d'accroître de façon importante l'activité thermosiphonique par rapport à la chaudière connue du EP-A-0 390 656. En effet, pour les raisons déjà indiquées plus haut, la différence entre la température de l'eau parcourant les tubes proches du foyer et celle de l'eau parcourant les tubes proches de l'espace collecteur de fumée est plus grande dans la chaudière selon l'invention que dans la chaudière connue, d'où il en résulte un effet de thermosiphon plus important.

On décrira maintenant une forme d'exécution de la présente invention en faisant référence aux dessins annexés sur lesquels :

la figure 1 est une vue schématique en coupe verticale d'une chaudière connue.

La figure 2 est une vue en coupe horizontale suivant la ligne II-II de la figure 1.

La figure 3 est une vue schématique en coupe verticale d'une chaudière conforme à la présente invention.

La figure 4 est une vue en coupe horizontale suivant la ligne IV-IV de la figure 3.

La chaudière connue des figures 1 et 2 ayant déjà été décrite plus haut, on ne reviendra pas sur ces figures.

Dans les figures 3 et 4, les éléments de la chaudière de l'invention qui sont identiques ou qui jouent le même rôle que ceux de la chaudière connue des figures 1 et 2 sont désignés par les mêmes numéros de référence et ils ne seront donc pas décrits à nouveau en détail. La chaudière selon l'invention, montrée dans les figures 3 et 4, diffère de celle des figures 1 et 2 par le fait qu'une partie des tubes 3 est utilisée pour former une partie de la paroi verticale du caisson 1 de la chaudière comme cela est plus particulièrement visible dans la figure 4. Plus précisément, le côté 1a et la majeure partie des deux côtés 1b et 1c du caisson 1 sont formés par une série de tubes 3a, 3b, et 3c. Bien que cela n'apparaisse pas clairement dans la représentation schématique de la figure 4, les tubes 3a, 3b et 3c sont disposés le plus près possible les uns des autres, de telle façon que chaque intervalle 16 entre deux tubes adjacents de la série de tubes 3a, 3b, 3c soit aussi petit que possible. En outre, chaque intervalle 16 est rendu hermétique au gaz. Cette herméticité peut être obtenue par divers moyens connus, par exemple en soudant les tubes adjacents les uns aux autres le long d'une génératrice ou, plus simplement et plus économiquement, en obturant les intervalles 16 à l'aide d'un mastic réfractaire, par exemple un mastic "SERBAT" ou similaire.

Sur le quatrième côté 1d du caisson 1 et sur les parties restantes des côtés 1b et 1c, la paroi verticale du caisson 1 est formée par une tôle 17, dont les bords verticaux d'extrémité 17b et 17c sont raccordés de manière étanche au gaz aux tubes extrêmes 3b₁ et 3c₁ de la série de tubes 3a, 3b, 3c. Par exemple, les bords verticaux 17b et 17c peuvent être fixés respectivement aux tubes 3b₁ et 3c₁ par soudage ou une liaison étanche entre ces bords et ces tubes peut être obtenue par exemple au moyen d'un mastic réfractaire du genre sus-indiqué.

Le restant des tubes 3, c'est-à-dire les tubes 3d sont arrangés en plusieurs colonnes disposées parallèlement au quatrième côté 1d du caisson 1 comme cela est bien visible dans la figure 4. Le foyer 2 est aménagé dans l'espace compris entre l'arrangement de tubes 3d et les tubes 3a formant le côté 1a du caisson 1. A la différence du brûleur de la chaudière connue des figures 1 et 2, le brûleur 8 de la chaudière de la présente invention ne comporte des ajutages que sur une seule face et il est disposé dans le foyer 2 de telle façon que ses ajutages soient orientés en direction de l'arrangement de tubes 3d. L'espace 9 dans lequel les fumées sont collectées après être passées entre les tubes 3d est aménagé entre l'arrangement de tubes 3d et la tôle 17 formant le quatrième côté 1d du caisson. La buse 11 d'évacuation des fumées est raccordée à la tôle 17, par exemple au milieu de celle-ci.

## Revendications

1. Chaudière comprenant un caisson (1) sensiblement parallélépipédique, dans lequel sont montés un foyer (2) et un ensemble de tubes verticaux (3) qui servent de surface de chauffe et d'échange de chaleur entre le foyer et l'eau à chauffer circulant dans les tubes, et comprenant en outre deux collecteurs (4 et 5) respectivement supérieur et inférieur, dans lesquels débouchent les tubes (3) à leurs extrémités, un conduit d'arrivée d'eau à chauffer (6) et un conduit de départ d'eau chaude (7), ledit foyer comportant un brûleur à gaz (8) présentant un grand nombre d'ajutages orientés horizontalement vers lesdits tubes (3), un espace (9) étant ménagé entre des tubes extérieurs dudit ensemble de tubes (3) et la paroi verticale du caisson (1) pour collecter les fumées et gaz brûlés après leur passage entre lesdits tubes, les fumées étant évacuées à travers une buse (11) raccordée à ladite paroi du caisson, caractérisée en ce que, sur un premier côté (1a) du caisson (1) et sur la majeure partie des deuxième et troisième côtés (1b et 1c) du caisson adjacents au premier côté, la paroi verticale du caisson est formée par une série de tubes (3a,3b,3c) faisant partie dudit ensemble de tubes (3), chaque intervalle (16) entre des tubes adjacents de ladite série de tubes étant aussi petit que possible et rendu hermétique aux gaz, en ce que, sur le quatrième côté (1d) du caisson (1) opposé au premier côté (1a) et sur les parties restantes des deuxième et troisième côtés (1b et 1c), la paroi verticale du caisson est formée par une tôle (17) dont les bords verticaux d'extrémité (17b et 17c) sont raccordés de manière étanche aux gaz aux tubes extrêmes (3b₁ et 3c₁) de ladite série de tubes (3a, 3b, 3c), en ce que la buse (11) d'évacuation des fumées est raccordée à ladite tôle (17) sur le quatrième côté (1d) du caisson (1), en ce que le restant (3d) des tubes (3) dudit ensemble de tubes est arrangé en plusieurs colonnes disposées parallèlement au quatrième côté (1d) du caisson, en ce que ledit espace collecteur de fumées (9) est aménagé entre cet arrangement de tubes (3d) et ladite tôle (17), et en ce que le brûleur (8) est disposé dans le foyer (2) qui est aménagé entre ledit arrangement de tube (3d) et les tubes (3a) formant le premier côté (1a) du caisson (1), les ajutages du brûleur étant dirigés vers ledit arrangement de tubes (3d).

2. Chaudière selon la revendication 1, caractérisée en ce que les intervalles (16) entre les tubes adjacents de la série de tubes (3a, 3b, 3c) formant une partie de la paroi verticale du caisson (1) sont rendus hermétiques aux gaz par un mastic réfractaire.

## Patentansprüche

1. Kessel, umfassend eine im wesentlichen quaderförmige Kammer (1), in der ein Feuerraum (2) und ein Satz vertikaler Rohre (3) eingebaut sind, die als Heiz- und Wärmetauschoberfläche zwischen dem Feuerraum und dem in den Rohren zirkulierenden aufzuheizenden Wasser dienen, und weiter umfassend zwei Sammelrohre (4 und 5), ein oberes bzw. ein unteres, in welche die Rohre (3) an ihren Enden münden, eine Zulaufleitung (6) für aufzuheizendes Wasser und eine Abführleitung (7) für Heißwasser, wobei der besagte Feuerraum einen Gasbrenner (8) enthält, der eine große Zahl von horizontal auf die besagten Rohre (3) zu gerichteten Mundstücken aufweist, wobei zwischen den äußeren Rohren des besagten Satzes von Rohren (3) und der vertikalen Wand der Kammer (1) ein Raum (9) angeordnet ist, um die Rauchgase und Verbrennungsgase nach ihrem Hindurchtreten zwischen den besagten Rohren zu sammeln, wobei die Rauchgase durch einen mit der besagten Wand der Kammer verbundenen Stutzen abgezogen werden, dadurch gekennzeichnet, daß auf einer ersten Seite (1a) der Kammer (1) und auf dem größten Teil der an die erste Seite angrenzenden zweiten und dritten Seite (1b und 1c) der Kammer die vertikale Wand der Kammer durch eine Reihe von Rohren (3a,3b,3c) gebildet wird, die zu dem besagten Satz von Rohren (3) gehören, wobei jeder Zwischenraum (16) zwischen benachbarten Rohren der besagten Reihe von Rohren so klein wie möglich und gasundurchlässig gemacht ist, daß auf der der ersten Seite (1a) gegenüberliegenden vierten Seite (1d) der Kammer (1) und auf den übrigen Teilen der zweiten und dritten Seite (1b und 1c) die vertikale Wand der Kammer durch ein Blech (17) gebildet wird, dessen vertikale Randkanten (17b und 17c) auf gasdichte Weise mit den äußersten Rohren (3b₁ und 3c₁) der besagten Reihe von Rohren (3a,3b,3c) verbunden sind, daß der Abzugstutzen (11) für die Rauchgase auf der vierten Seite (1d) der Kammer (1) mit dem besagten Blech (17) verbunden ist, daß der Rest (3d) der Rohre (3) des besagten Satzes von Rohren in mehreren, parallel zur vierten Seite (1d) der Kammer angeordneten Kolonnen angeordnet ist, daß der besagte Sammelraum (9) für Rauchgase zwischen dieser Anordnung von Rohren (3d) und dem besagten Blech (17) angeordnet ist, und daß der Brenner (8) im Feuerraum (2) angeordnet ist, der zwischen der besagten Anordnung von Rohren (3d) und den die erste Seite (1a) der Kammer (1) bildenden Rohren (3a) angeordnet ist, wobei die Mundstücke des Brenners auf die besagte Anordnung von Rohren (3d) zu gerichtet sind.

2. Kessel nach Anspruch 1, dadurch gekennzeichnet, daß die Zwischenräume (16) zwischen den benachbarten Rohren der einen Teil der vertikalen Wand der Kammer (1) bildenden Reihe von Rohren (3a, 3b, 3c) mittels eines feuerfesten Kitts gasundurchlässig gemacht sind.

## Claims

1. A boiler comprising a substantially parallelepiped tank (1) in which are mounted a combustion chamber (2) and an assembly of vertical tubes (3) acting as a heating and heat exchange surface between the combustion chamber and the water to be heated and circulating in the tubes and further comprising two respectively upper and lower manifolds (4 and 5) into which open out the ends of the tubes (3), a pipe (6) for supplying water to be heated and a pipe (7) for carrying away hot water, the said combustion chamber comprising a gas burner (8) comprising a large number of jets orientated horizontally towards the said tubes (3), a space (9) being disposed between the outer tubes of the said tube assembly (3) and the vertical wall of the tank (1) to collect the burned gases and smoke after they have passed through the said tubes, the said smoke being evacuated through a nozzle (11) connected to the said tank wall, characterised in that on a first side (1a) of the tank (1) and over the major part of the second and third sides (1b and 1c) of the tank adjacent to the first side, the vertical wall of the tank is formed by a series of tubes (3a, 3b, 3c) forming part of the said tube assembly (3), each gap (16) between adjacent tubes in the said series of tubes being as small as possible and being rendered gas-tight, in that on a fourth side (1d) of the tank (1) opposite the first side (1a) and on the remaining parts of the second and third sides (1b and 1c), the vertical wall of the tank is formed by a plate (17) of which the vertical end walls (17b and 17c) are connected in gas-tight fashion to the end tubes (3b and 3c) of the said series of tubes (3a, 3b, 3c) in that the smoke discharge jet (11) is connected to the said plate (17) on a fourth side (1d) of the tank (1), in that the balance (3d) of the tubes (3) of the said tube assembly is arranged in a plurality of columns disposed parallel with the fourth side (1d) of the tank, in that the said smoke-collecting space (9) is disposed between this tube arrangement (3d) and the said plate (17) and in that the burner (8) is disposed in the combustion chamber (2) which is provided between the said tube arrangement (3d) and the tubes (3a) forming the first side (1a) of the tank (1), the nozzles of the burner being directed towards the said tube arrangement (3d).

2. A boiler according to Claim 1, characterised in that the gaps (16) between the adjacent tubes in the tube series (3a, 3b, 3c) forming a part of the vertical wall of the tank (1) are rendered gas-tight by a refractory sealing compound.
